# EUROPÄISCHE PATENTSCHRIFT

(11) **EP 0 665 941 B1**
(45) Veröffentlichungstag und Bekanntmachung des Hinweises auf die Patenterteilung: **10.03.1999**
(21) Anmeldenummer: 94926850.2
(22) Anmeldetag: 19.08.1994
(51) Int. Cl.: F25B 9/14, F02G 1/04

(54) **WÄRME- UND KÄLTEMASCHINE**
HEAT AND COLD MACHINE
SYSTEME COMBINE DE CHAUFFAGE ET DE REFRIGERATION

(30) Priorität: 28.08.1993 DE 4328992
(43) Veröffentlichungstag der Anmeldung: 09.08.1995
(73) Patentinhaber: ROBERT BOSCH GMBH, 70442 Stuttgart (DE); VIESSMANN WERKE GmbH & CO., 35108 Allendorf/Eder (DE)
(72) Erfinder: HOFBAUER, Peter, D-51503 Rösrath-Hoffnungsthal (DE); HEIKRODT, Klaus, D-47829 Krefeld (DE)
(74) Vertreter: Röser, Peter, Dipl.-Ing.
(86) Internationale Anmeldenummer: EP9402754
(87) Internationale Veröffentlichungsnummer: WO9506848

(56) Entgegenhaltungen:
- DE-A- 4 206 957
- US-A- 4 052 854
- US-A- 4 352 269
- US-A- 5 005 349
- US-A- 5 214 923

## Beschreibung

Die Erfindung betrifft eine nach einem regenerativen Gaskreisprozeß arbeitende Wärme- und Kältemaschine mit zwei in einem druckdichten Gehäuse linear beweglichen Kolben, die gemeinsam ein warmes Arbeitsvolumen begrenzen und von denen der eine Kolben im Gehäuse ein heißes, mit Wärme beaufschlagtes Arbeitsvolumen und der andere Kolben ein kaltes Arbeitsvolumen begrenzt, wobei die drei Arbeitsvolumina unter Zwischenschaltung von Regeneratoren und Wärmeübertragern miteinander verbunden sind und ein Antrieb und/oder eine Steuerung für die Kolben vorgesehen ist, und wobei dem heißen Arbeitsvolumen die Wärme über eine zugleich einen Teil eines druckdichten Gehäuses bildende Trennwand zugeführt wird.

Derartige, beispielsweise nach dem Stirling- oder Vuilleumier-Kreisprozeß arbeitende Wärme- und Kältemaschinen sind seit langer Zeit bekannt, beispielsweise aus der GB-PS 136 195. Sie haben jedoch trotz der unbestreitbaren Vorteile der regenerativen Gaskreisprozesse keinen Eingang in die Praxis gefunden, hauptsächlich wegen konstruktiver Schwierigkeiten, die die Realisierung der theoretischen Vorteile derartiger Maschinen in der Praxis bisher verhinderten. Auch jüngere Veröffentlichungen, beispielsweise die EP 238 707 A2 befassen sich mehr mit theoretischen Überlegungen als praktischen Ausgestaltungen derartiger Wärme- und Kältemaschinen.

In der US-PS 5 214 923 wird eine Vuilleumier-Wärmepumpe beschrieben, die im wesentlichen aus einem doppelwandigen zylindrischen Gehäuse aufgebaut ist, wobei der innere Zylinderraum die beiden Verdrängerkolben aufnimmt, während im äußeren Zylinderraum die den einzelnen Arbeitsvolumina zugeordneten Regeneratoren und Wärmetauscher angeordnet sind.

Um eine über Prototypen hinausgehende industrielle Herstellung derartiger im Alltagsbetrieb einsetzbarer Wärme- und Kältemaschinen zu ermöglichen, ist es erforderlich, die Einzelkomponenten dieser Maschine zu optimieren. Der Erfindung liegt die Aufgabe zugrunde, eine Wärme- und Kältemaschine der eingangs definierten Art derart weiterzubilden, daß sich ein guter Eintrag der Wärme in das heiße Arbeitsvolumen bei geringen Außenabmessungen und hoher Druckfestigkeit der beteiligten Bauteile ergibt, die zudem zur Verbesserung der Wärmeübertragung eine geringe Wandstärke aufweisen sollen.

Die Lösung dieser Aufgabenstellung durch die Erfindung ist dadurch gekennzeichnet, daß die Trennwand als rotationssymmetrischer Kegelschnitt, insbesondere Halbkugel, ausgeführt und mit dem Gehäuse wärmeisolierend verbunden ist und daß ein Wärmeerzeuger vorgesehen ist, der eine Reaktionsoberfläche aufweist, die beim Betrieb des Wärmeerzeugers glüht, so daß ein Großteil der einzutragenden Wärme durch Strahlung übertragen wird.

Durch die als rotationssymmetrischer Kegelschnitt ausgeführte Form der Trennwand ergibt sich bei hoher Druckfestigkeit der wärmeübertragenden Fläche einerseits eine bei gegebenen Außenabmessungen große Oberfläche und andererseits die Möglichkeit, eine geringe Wandstärke zu wählen, um den Wärmeeintrag zu verbessern. Durch die Wärmeisolierung der gewölbten Trennwand gegenüber dem Gehäuse wird eine den Wirkungsgrad verschlechternde Wärmeableitung von der Trennwand in das Gehäuse und damit an die Umgebung verhindert. Der Wärmeerzeuger für die einzutragende Wärme weist eine Reaktionsoberfläche auf, die beim Betrieb des Wärmeerzeugers glüht. Damit wird ein Großteil der einzutragenden Wärme durch Strahlung übertragen, wodurch sich die Abmessungen der erfindungsgemäßen Wärme- und Kältemaschine verringern lassen.

Zur Vergrößerung der Wärmeübertragungsfläche ist in vorteilhafter Weise vorgesehen, auf der Außen- und/oder Innenseite der Trennwand oberflächenvergrößernde Rippen anzuordnen.

Darüberhinaus ist es auch möglich, am Randbereich der Außenseite der Trennwand durch Rippen oder Leitbleche gebildete Strömungskanäle anzuordnen. Damit wird die Strömungsgeschwindigkeit des wärmeabgebenden Mediums erhöht und der Wirkungsgrad der Wärmeübertragung verbessert.

Um Toträume zwischen dem heißen Kolben und der Trennwand für den Wärmeeintrag zu minimieren, und den Wärmeübergang von der Trennwand auf das Arbeitsmedium im heißen Arbeitsvolumen zu verbessern, wird der heiße Kolben erfindungsgemäß mit einem der Kontur der gewölbten Trennwand angepaßten Kolbenboden ausgeführt, wobei sich durch die Wölbung des Kolbenbodens bei gleicher Festigkeit zugleich dessen Wandstärke verringern läßt, so daß das Gewicht des heißen Kolbens herabgesetzt werden kann.

Mit der Erfindung wird schließlich vorgeschlagen, die Innenseite der Trennwand im Randbereich mit die Strömungsgeschwindigkeit erhöhenden Strömungskanälen, die beispielsweise durch Rippen oder Leitbleche gebildet werden, zu versehen, um hierdurch die Wärmeabgabe von der Trennwand an das Arbeitsmedium weiter zu verbessern.

Durch die erfindungsgemäße Weiterbildung einer Wärme- und Kältemaschine im Bereich des Eintrags der von einem Wärmeerzeuger erzeugten Wärme in das im heißen Arbeitsvolumen befindliche Arbeitsmedium wird eine praxisgerechte Konstruktion geschaffen, die einerseits den Wirkungsgrad der Wärme- und Kältemaschine erhöht und andererseits eine industrielle Fertigung derartiger Maschinen ermöglicht.

Auf der Zeichnung ist ein Ausführungsbeispiel einer erfindungsgemäßen Wärme- und Kältemaschine dargestellt, und zwar zeigen:
- Fig. 1: einen Längsschnitt durch den die beiden Kolben und das druckdichte Gehäuse umfassenden Teil der Maschine und
- Fig. 2: eine vergrößert dargestellte Schnittdarstellung einer abgewandelten Ausführungsform der Trennwand.

Die in Fig. 1 im Längsschnitt dargestellte Maschine umfaßt ein als Kreiszylinder ausgebildetes druckdichtes Gehäuse 1, das an seinem einen Ende mit einem Flansch la versehen ist, an den ein Motorgehäuse 2 mit einem entsprechenden Flansch 2a angeschraubt wird. Das Motorgehäuse 2 ist nur zum Teil dargestellt. Zwischen den Flanschen la und 2a ist ein druckfester Boden 3 angeordnet, der das eine Ende des Gehäuses 1 abschließt.

Am anderen Ende ist das druckdichte Gehäuse 1 mit einem Gehäusedeckel 4 versehen, der beim Ausführungsbeispiel über Gewinde mit dem zylindrischen Gehäuse 1 verschraubt ist und in den ein Wärmeerzeuger in Form eines Gasbrenners 5 angeordnet ist. Dieser Gasbrenner umfaßt ein zylindrisches Zufuhrrohr 5a für das Brenngas, das austrittsseitig mit einer Dosierhalbkugel 5b versehen ist. Konzentrisch zu dieser Dosierhalbkugel 5b ist eine als Reaktionsoberfläche wirkende Brenner fläche 5c aus einem Edelstahlgewebe angeordnet, die die Gaszuströmkammer begrenzt und beim Betrieb des Gasbrenners glüht, so daß der Gasbrenner 5 einen Großteil der erzeugten Wärme durch Strahlung abgibt. Die entstehenden Rauchgase werden aus einem die halbkugelförmige Brennerfläche 5c umgebenden Brennraum 5d durch ein Abgasrohr 5e abgezogen, das das Zufuhrrohr 5a des Gasbrenners 5 konzentrisch umgibt.

Die vom Gasbrenner 5 erzeugte Wärme wird durch Strahlung und Konvektion an eine Trennwand 6 abgegeben, die als rotations-symmetrischer Kegelschnitt, beim Ausführungsbeispiel als Halbkugel ausgeführt ist und sich in das Innere des Gehäuses 1 wölbt. Beim Ausführungsbeispiel verläuft die halbkugelförmige Wölbung mit gleichbleibendem Abstand zur halbkugelförmigen Brennerfläche 5c des Gasbrenners 5.

Die als Teil des druckdichten Gehäues 1 ausgeführte Trennwand 6 ist an einem Tragring 6a befestigt, der über eine membranartige Verlängerung 6b mit dem Ende des zylindrischen Gehäuses 1 verbunden ist. Beim Ausführungsbeispiel erfolgen beide Verbindungen durch Verschweißen. Durch Verwendung von Isolierringen 7a und 7b, die jeweils auf einer Seite der membranartigen Verlängerung 6b einerseits zum Gehäusedeckel 4 und andererseits zum Gehäuse 1 angeordnet sind, wird die Wärmeableitung von der durch den Gasbrenner 5 beheizten Trennwand 6 an das Gehäuse 1 und dessen Gehäusedeckel 4 und damit an die Umgebung erheblich reduziert.

Die vom Gasbrenner 5 erzeugte und von der Trennwand aufgenommene Wärme wird von der Innenseite der Trennwand 6 an ein Arbeitsmedium, vorzugsweise Helium abgegeben, das sich in einem heißen Arbeitsvolumen Vₕ befindet. Dieses heiße Arbeitsvolumen wird einerseits durch die Trennwand 6 und andererseits durch den Kolbenboden 8a eines Kolbens 8 begrenzt, der linear beweglich im Gehäuse 1 angeordnet ist. Dieser Kolben 8 ist über eine Kolbenstange 8b mit einem im Motorgehäuse 2 angeordneten Motor bzw. einer Steuerung verbunden, die auf der Zeichnung nicht dargestellt sind.

Der Kolben 8 begrenzt gemeinsam mit einem weiteren Kolben 9 ein warmes Arbeitsmedium V_{w}. Der ebenfalls linear beweglich im Gehäuse 1 geführte Kolben 9 begrenzt in seinem Inneren schließlich ein kaltes Arbeitsvolumen Vₖ. Diese drei Volumina sind miteinander unter Zwischenschaltung von Regeneratoren Rₕ, Rₖ und Wärmeübertragern W_{w}, Wₖ verbunden. Der im heißen Teil des Gehäues 1 angeordnete Regenerator Rₕ speichert beim Ablauf des regenerativen Gaskreisprozesses einen Teil der an heiße Arbeitsvolumen Vₕ abgegebenen Wärme; der im kalten Teil des Gehäuses 1 angeordnete Regenerator Rₖ übt die entsprechende Funktion bezüglich des kalten Arbeitsvolumens Vₖ aus.

Dem bein Ausführungsbeispiel innerhalb des kalten Kolbens 9 ortsfest auf dem Boden 3 angeordneten Wärmeübertrager Wₖ wird über eine im Boden 3 angeordnete Leitung 3a ein aus der Umgebung entnommenes Medium kontinuierlich zugeführt, das nach Entzug eines Teils seines Wärmeinhalts über eine Leitung 3b in die Umgebung zurückgeführt wird. Der Wärmetauscher W_{w} wird durch Anschlußleitungen 10a,10b mit einem Wärmeträgermedium beschickt, dessen Aufheizung bei der Verwendung der Maschine als Wärmemaschine der Energieerzeugung dient.

Durch die Wölbung der Trennwand 6 in das Innere des druckdichten Gehäuses 1 ergibt sich nicht nur eine durch die geometrische Form gesteigerte Druckfestigkeit, die eine Verringerung der Wandstärke der zum druckdichten Gehäuse 1 gehörenden Trennwand 6 ermöglicht, sondern auch eine Vergrößerung der wärmeübertragenden Fläche zwischen dem Gasbrenner 5 und dem heißen Arbeitsvolumen Vₕ. Die geringe Wandstärke der Trennwand 6 verbessert hierbei den Wärmeübergang vom Gasbrenner 5 auf das im heißen Arbeitsvolumen Vₕ befindliche Arbeitsmedium. Die beim Ausführungsbeispiel durch die Isolierringe 7a und 7b sowie die membranartige Verlängerung 6b gebildete Wärmeisolierung zwischen Trennwand 6 und Gehäuse 1 reduziert gleichzeitig eine Wärmeableitung von der Trennwand 6 in das Gehäuse 1 und damit an die Umgebung, wodurch sich eine weitere Wirkungsgradverbesserung ergibt.

Wie aus Fig. 1 hervorgeht, ist die Form des Kolbenbodens 8a des heißen Kolbens 8 der Form der gewölbten Trennwand 6 angepaßt. Hierdurch lassen sich nicht nur Toträume zwischen der Trennwand 6 und dem heißen Kolben 8 auf ein Minimum reduzieren, wenn sich der heiße Kolben 8 in seiner der Trennwand 6 benachbarten Endstellung befindet; gleichzeitig wird durch diese angepaßte Formgebung eine hohe Strömungsgeschwindigkeit und damit ein besserer Wärmeübergang erzielt, wenn bei Ablauf des Kreisprozesses das Arbeitsmedium aus dem sich verkleinernden heißen Arbeitsvolumen Vₕ über den Regenerator Rₕ und dem Wärmeübertrager W_{w} in den Raum für das warme Arbeitsvolumen V_{w} strömt, das zwischen den beiden Kolben 8 und 9 gebildet wird.

Da durch die der Trennwand 6 angepaßte Wölbung des Kolbenbodens 8a aufgrund hierdurch erzeugter höherer Formstabilität auch die Wandstärke des Kolbenbodens 8a reduziert werden kann, werden weiterhin Verluste durch Ableitung von Wärme aus dem heißen Arbeitsvolumen Vₕ über den heißen Kolben 8 reduziert.

Um die einerseits der Wärmeaufnahme und andererseits der Wärmeabgabe dienende Oberfläche der Trennwand 6 zu vergrößern, kann diese auf ihrer Außen- und/oder Innenseite mit oberflächenvergrößernden Rippen versehen sein. Das Ausführungsbeispiel nach Fig. 1 zeigt eine alternative oder zusätzliche Möglichkeit zur Verbesserung des Wärmeüberganges von der Innenwand der Trennwand 6 auf das im heißen Arbeitsvolumen Vₕ befindliche Arbeitsmedium in Form eines im Randbereich der Trennwand 6 angeordneten Leitbleches 11. Dieses Leitblech 11 bildet im Randbereich der Trennwand 6 Strömungskanäle mit kleinem Strömungsquerschnitt, so daß das das heiße Arbeitsvolumen Vₕ verlassende Arbeitsmedium mit hoher Strömungsgeschwindigkeit über den Randbereich der Trennwand 6 geführt wird, bevor das Arbeitsmedium in den Regenerator Rₕ eintritt. Auch mit dieser Maßnahme ist eine Wirkungsgradverbesserung verbunden.

Die Anordnung eines derartigen Leitbleches 11 ist auch der vergrößerten Darstellung einer Trennwand 6 gemäß der zweiten Ausführungsform nach Fig. 2 zu entnehmen. Diese alternative Ausführungsform zeigt weiterhin auch auf der Außenseite der gewölbten Trennwand 6 angeordnete Leitbleche 12, durch die die den Brennraum 5d verlassenden Rauchgase gezwungen werden, mit hoher Strömungsgeschwindigkeit über den Großteil der außenliegenden Oberfläche der Trennwand 6 zu strömen, so daß sich ein guter Übergang der Wärme vom wärmeabgebenden Rauchgas an die wärmeaufnehmende Trennwand 6 einstellt.

### Bezugszeichenliste

- 1: Gehäuse
- 1a: Flansch
- 2: Motorgehäuse
- 2a: Flansch
- 3: Boden
- 3a: Leitung
- 3b: Leitung
- 4: Gehäusedeckel
- 5: Gasbrenner
- 5a: Zufuhrrohr
- 5b: Dosierhalbkugel
- 5c: Brenner fläche
- 5d: Brennraum
- 5e: Abgasrohr
- 6: Trennwand
- 6a: Tragring
- 6b: Verlängerung
- 7a: Isolierring
- 7b: Isolierring
- 8: heißer Kolben
- 8a: Kolbenboden
- 8b: Kolbenstange
- 9: kalter Kolben
- 10a: Anschlußleitung
- 10b: Anschlußleitung
- 11: Leitblech
- 12: Leitblech

- Vₕ: heißes Arbeitsvolumen
- V_{w}: warmes Arbeitsvolumen
- Vₖ: kaltes Arbeitsvolumen
- Rₕ: heißer Regenerator
- Rₖ: kalter Regenerator
- W_{w}: Wärmeübertrager
- Wₖ: Wärmeübertrager

## Patentansprüche

1. Nach einem regenerativen Gasprozeß arbeitende Wärme- und Kältemaschine mit zwei in einem druckdichten Gehäuse (1) linear beweglichen Kolben (8, 9), die gemeinsam ein warmes Arbeitsvolumen (V_{w}) begrenzen, von denen der eine Kolben (8) im Gehäuse (1) ein heißes, mit Wärme beaufschlagtes Arbeitsvolumen (Vₕ) und der andere Kolben (9) ein kaltes Arbeitsvolumen (Vₖ) begrenzt, wobei die drei Arbeitsvolumina (Vₕ, V_{w}, Vₖ) unter Zwischenschaltung von Regeneratoren (Rₕ, Rₖ) und Wärmeübertragern (W_{W}, Wₖ) miteinander verbunden sind und ein Antrieb und/oder eine Steuerung für die Kolben (8, 9) vorgesehen ist, und daß dem heißen Arbeitsvolumen (Vₕ) die Wärme über eine zugleich einen Teil eines druckdichten Gehäuses (1) bildende Trennwand (6) zugeführt wird, dadurch gekennzeichnet, daß die Trennwand (6) als rotationssymmetrischer Kegelschnitt, insbesondere Halbkugel, ausgeführt und mit dem Gehäuse (1) wärmeisolierend verbunden ist, und daß ein Wärmeerzeuger (5) vorgesehen ist, der eine Reaktionsoberfläche (5c) aufweist, die beim Betrieb des Wärmeerzeugers (5) glüht, so daß ein Großteil der einzutragenden Wärme durch Strahlung übertragen wird.

2. Wärme- und Kältemaschine nach Anspruch 1, dadurch gekennzeichnet, daß die Trennwand (6) auf ihre Außen- und/oder Innenseite mit oberflächenvergrößernden Rippen versehen ist.

3. Wärme- und Kältemaschine nach Anspruch 1 oder 2, dadurch gekennzeichnet, daß der Randbereich der Außenseite der Trennwand (6) mit die Strömungsgeschwindigkeit des wärmeabgebenden Mediums erhöhenden, beispielsweise durch Rippen oder Leitbleche (12) gebildeten Strömungskanälen versehen ist.

4. Wärme- und Kältemaschine nach Anspruch 1, dadurch gekennzeichnet, daß die einzutragende Wärme durch einen Gasbrenner (5) mit einer der Kontur der Trennwand (6) angepaßten glühenden Brennerfläche (5c) erzeugt wird.

5. Wärme- und Kältemaschine nach einem der vorhergehenden Ansprüche, dadurch gekennzeichnet, daß der heiße Kolben (8) mit einem der Kontur der gewölbten Trennwand (6) angepaßten Kolbenboden (8a) ausgebildet ist.

6. Wärme- und Kältemaschine nach Anspruch 5, dadurch gekennzeichnet, daß die Innenseite der Trennwand (6) im Randbereich mit die Strömungsgeschwindigkeit erhöhenden, beispielsweise durch Rippen oder Leitbleche (11) gebildeten Strömungskanälen versehen ist.

7. Wärme- und Kältemaschine nach Anspruch 1, dadurch gekennzeichnet, daß die Wärmeableitung von der Trennwand (6) an das druckdichte Gehäuse (1) durch Isolierringe (7a, 7b) reduziert ist.

## Claims

1. Heating and refrigerating machine operating in accordance with a regenerative gas process, having two pistons (8, 9) which can move linearly in a pressure-tight housing (1) and jointly bound a warm working volume (V_{w}), one (8) of the said pistons bounding in the housing (1) a hot working volume (Vₕ) to which heat is applied, and the other piston (9) bounding a cold working volume (Vₖ), the three working volumes (Vₕ, V_{w}, Vₖ) being connected to one another with the interposition of regenerators (Rₕ, Rₖ) and heat exchangers (W_{w}, Wₖ), a drive and/or a control system being provided for the pistons (8, 9), and the hot working volume (Vh) being supplied with the heat via a dividing wall (6) which at the same time forms part of the pressure-tight housing (1), characterized in that the dividing wall (6) is designed as a rotationally symmetrical conic section, in particular a hemisphere, and is connected to the housing (1) in a thermally insulating manner, and in that a heat generator (5) is provided which has a reaction surface (5c) which glows when the heat generator (5) is operating, so that a large part of the heat to be input is transferred by radiation.

2. Heating and refrigerating machine according to Claim 1, characterized in that the dividing wall (6) is provided on its outer and/or inner side with ribs that enlarge its surface area.

3. Heating and refrigerating machine according to Claim 1 or 2, characterized in that the marginal region of the outer side of the dividing wall (6) is provided with flow channels which increase the flow velocity of the heat-dissipating medium and, for example, are formed by ribs or guide plates (12).

4. Heating and refrigerating machine according to Claim 1, characterized in that the heat to be input is generated by a gas burner (5) having an incandescent burner surface (5c) matched to the contour of the dividing wall (6).

5. Heating and refrigerating machine according to one of the preceding claims, characterized in that the hot piston (8) is constructed with a piston head (8a) matched to the contour of the domed dividing wall (6).

6. Heating and refrigerating machine according to Claim 5, characterized in that the inner side of the dividing wall (6) is provided in the marginal region with flow channels which increase the flow velocity and, for example, are formed by ribs or guide plates (11).

7. Heating and refrigerating machine according to Claim 1, characterized in that the dissipation of heat from the dividing wall (6) to the pressure-tight housing (1) is reduced by insulating rings (7a, 7b).

## Revendications

1. Machine de chauffage et de réfrigération fonctionnant selon un procédé de régénération à gaz avec pistons (8, 9), mobiles linéairement dans un carter (1) étanche, qui délimitent ensemble un volume chaud de travail (V_{w}), l'un des pistons, le piston (8) délimitant dans le carter (1) un volume de travail chaud (Vₕ), alimenté en chaleur, et l'autre piston, le piston (9) délimitant un volume de travail froid (Vₖ), les trois volumes de travail (Vₕ, V_{w}, Vₖ) étant reliés les uns aux autres en interposant des régénérateurs (Rₕ, Rₖ) et des échangeurs de chaleur (W_{w}, Wₖ) et un mécanisme d'entraînement et/ou une commande étant prévus pour les pistons (8, 9), alors que la chaleur est amenée au volume chaud de travail (Vₕ) au moyen d'une cloison de séparation (6), qui forme en même temps une partie du carter étanche (1),
caractérisée en ce que
• la cloison de séparation (6) est réalisée sous la forme d'une section conique symétrique de révolution, en particulier d'une hémisphère, et est reliée au carter (1) de manière isotherme, et
• il est prévu un générateur de chaleur (5), qui présente une surface de réaction (5c), qui est incandescente lors du fonctionnement du générateur de chaleur (5), de telle sorte qu'une grande partie de la chaleur à stocker est transmise par rayonnement.

2. Machine de chauffage et de réfrigération selon la revendication 1,
caractérisée en ce que
la cloison de séparation (6) est pourvue de nervures, qui augmentent sa surface, sur son côté extérieur et/ou intérieur.

3. Machine de chauffage et de réfrigération selon la revendication 1 ou 2,
caractérisée en ce que
la zone de bordure du côté extérieur de la cloison de séparation (6) est pourvue de canaux d'écoulement, qui augmentent la vitesse d'écoulement du fluide caloporteur, canaux d'écoulement formés par exemple par des nervures ou des tôles de guidage (12).

4. Machine de chauffage et de réfrigération selon la revendication 1,
caractérisée en ce que
la chaleur à stocker est produite par un brûleur à gaz (5) avec une surface (5c) incandescente qui est adaptée au contour de la cloison de séparation (6).

5. Machine de chauffage et de réfrigération selon l'une des revendications précédentes,
caractérisée en ce que
le piston chaud (8) est constitué par un fond de piston (8a) adapté au contour de la cloison de séparation bombée (6).

6. Machine de chauffage et de réfrigération selon la revendication 5,
caractérisée en ce que
le côté intérieur de la cloison de séparation (6) est pourvu dans la zone de bordure de canaux d'écoulement qui augmentent la vitesse de l'écoulement et qui sont formés par exemple par des nervures ou des tôles de guidage (11).

7. Machine de chauffage et de réfrigération selon la revendication 1,
caractérisée en ce que
le prélèvement de chaleur à partir de la cloison de séparation (6) est réduit sur le carter étanche (1) par des bagues isolantes (7a, 7b).
